# EUROPÄISCHE PATENTSCHRIFT

(11) **EP 1 702 189 B1**
(45) Veröffentlichungstag und Bekanntmachung des Hinweises auf die Patenterteilung: **23.02.2011**
(21) Anmeldenummer: 04804713.8
(22) Anmeldetag: 07.12.2004
(51) Int. Cl.: F25D 25/02, F25D 29/00

(54) **KÄLTEGERÄT UND KÜHLGUTTRÄGER DAFÜR**
COOLING DEVICE, AND CHILLED GOODS SUPPORT THEREFOR
APPAREIL DE REFRIGERATION ET SUPPORT DE PRODUITS A REFRIGERER CORRESPONDANT

(30) Priorität: 15.12.2003 DE 20319460 U
(43) Veröffentlichungstag der Anmeldung: 20.09.2006
(73) Patentinhaber: BSH Bosch und Siemens Hausgeräte GmbH, 81739 München (DE)
(72) Erfinder: BECKE, Christoph, 83109 Grosskarolinenfeld (DE); HRUBESCH, Hans-Kersten, 83052 Bruckmühl (DE)
(86) Internationale Anmeldenummer: PCT/EP2004/053319
(87) Internationale Veröffentlichungsnummer: WO 2005/057108

(56) Entgegenhaltungen:
- EP-A- 1 284 400
- WO-A-01/46661
- US-A1- 2003 122 455
- US-A1- 2003 222 044

## Beschreibung

Die vorliegende Erfindung betrifft ein Kältegerät und insbesondere einen Kühlgutträger für ein solches Kältegerät, gemäß Oberbegriff von Anspruch 1 bzw. 10.

Die Temperaturverteilung im Innenraum eines Kältegeräts ist nicht homogen, was es insbesondere bei Kühlgeräten, mit einer Innentemperatur oberhalb des Gefrierpunkts, erlaubt, unterschiedlich temperierte Bereiche des Innenraums für verschiedene Arten von Kühlgut zu nutzen, die unterschiedliche Ansprüche an die Lagertemperatur stellen. Eine gezielte Nutzung der Temperaturunterschiede im Innenraum für diesen Zweck setzt allerdings voraus, dass ein Benutzer die in den verschiedenen Fächern des Innenraums herrschenden Temperaturen zumindest qualitativ kennt. Zu diesem Zweck ist in DE 102 05 589 A1 eine Innenraumgestaltung für ein Kältegerät vorgeschlagen worden, bei der eine Mehrzahl von Flüssigkristalltemperaturanzeigen auf die verschiedenen Fächer des Innenraums eines Kühlgeräts verteilt sind, um es einem Benutzer zu ermöglichen, die Eignung jedes einzelnen Fachs zur Lagerung unterschiedlicher Gruppen von Kühlgütern optimal auszunutzen.

Diese Temperaturanzeigen können in einem Fach an verschiedenen Orten platziert sein, wobei es von einer günstigen Auswahl des Ortes abhängt, ob die von der Anzeige erfasste Temperatur für das Fach des Innenraums, wo sie angebracht ist, repräsentativ ist. Unter dem Gesichtspunkt einer repräsentativen Temperaturerfassung wäre es an sich wünschenswert, eine Temperaturanzeige in einem Fach zentral zwischen der Wärmesenke, meist der den Verdampfer tragenden Rückwand des Innenraums, und der Hauptwärmequelle, d.h. der Türdichtung, anzubringen. Dazu müsste man allerdings die Temperaturanzeige an einer Seitenwand des Innenbehälters anbringen, und eine solche Anzeige wäre für einen Benutzer schlecht ablesbar. Unter dem Gesichtspunkt der Ablesbarkeit ist eine Anbringung an der Vorderkante eines Kühlgutträgers, der Tür des Kältegeräts zugewandt, vorzuziehen. Eine solche Anzeige ist allerdings starken Störeinflüssen durch warme Luft ausgesetzt, die in den Innenraum eindringt, wenn ein Benutzer die Tür öffnet, so dass die von einer solchen Anzeige erfasste und angezeigte Temperatur eventuell bereits nach kurzer Öffnungszeit der Tür für den stationären Zustand des Kühlgeräts nicht mehr repräsentativ ist.

Um dieses Problem zu vermeiden, wurde in DE 102 05 585 A1 vorgeschlagen, die wärmeempfindlichen Flüssigkristalle einer solchen Flüssigkristalltemperaturanzeige mit einem in einem Gehäuse der Anzeige untergebrachten Wärmepuffer in Kontakt zu halten, um so der Anzeige eine gewünschte Trägheit zu verleihen.

Aufgabe der vorliegenden Erfindung ist, einen Kühlgutträger bzw. ein Kältegerät mit einem solchen Kühlgutträger anzugeben, die die Vorteile der oben beschriebenen bekannten Innenraumgestaltung mit einfacheren und preiswerteren Mitteln erreichen.

Die Aufgabe wird gelöst durch einen Kühlgutträger mit den Merkmalen des Anspruchs 1 bzw. ein Kältegerät mit den Merkmalen des Anspruchs 10.

Indem erfindungsgemäß ein tragendes Element des Kühlgutträgers - das durch seine Funktion bedingt im Allgemeinen über eine nicht zu vernachlässigende Masse und damit Wärmekapazität verfügt - als Wärmepuffer für die Flüssigkristalltemperaturanzeige genutzt wird, wird ein eigener Wärmepuffer der Temperahzranzeige überflüssig, so dass Platz und Kosten gespart werden können.

Vorzugsweise ist der Wärmepuffer durch einen an eine Platte des Kühlgutträgers angeformten Rahmen gebildet. An diesem Rahmen kann die Temperataranzeige unmittelbar an einer im montierten Zustand des Kühlgutträgers der Tür des Kältegeräts zugewandten Seite angeordnet sein, so dass sie für einen Benutzer, der die Tür geöffnet hat, bequem ablesbar ist.

Im Interesse einer guten Ablesbarkeit ist auch eine Anbringung der Flüssigkristalltemperaturanzeige an einer schräg zur Platte orientierten - im montierten Zustand schräg nach oben weisenden - Außenseite des Rahmens bevorzugt.

Einer ersten Ausgestaltung zufolge ist ein die Flüssigkristalltemperaturanzeige tragender Teil des Rahmens durch ein Extruderprofil gebildet, das aus Kunststoff oder auch aus Metall gebildet sein kann.

Die Flüssigkristalltemperaturanzeige kann auch an einem einteilig um die Platte des Kühlgutträgers angespritzten Rahmen angeordnet sein.

Um das Ablesen zu erleichtern, ist die Flüssigkristalltemperaturanzeige vorzugsweise in einer Mehrzahl von diskreten Elementen gegliedert, die jeweils unterschiedliche Farbwechseltemperaturen haben. Alternativ kann eine Anzeigezone der Flüssigkristalltemperaturanzeige vorgesehen werden, in der eine Übergangszone zwischen einer Niedrigtemperaturfarbe und einer Hochtemperaturfarbe temperaturabhängig kontinuierlich beweglich ist, so dass ein Benutzer die Temperatur aus dem Ort der Übergangszone abschätzen kann. Um die Abschätzung zu quantifizieren, kann an dem tragenden Element benachbart zu der Anzeigezone eine Skala ausgebildet sein.

Weitere Merkmale und Vorteile der Erfindung ergeben sich aus der nachfolgenden Beschreibung von Ausführungsbeispielen mit Bezug auf die beigefügten Figuren. Es zeigen:

Fig. 1 eine perspektivische Ansicht eines erfindungsgemäßen Kältegeräts bei geöffneter Tür;

Fig. 2 eine Draufsicht auf eine erste Ausgestaltung eines Kühlgutträgers gemäß der Erfindung;

Fig. 3 eine Teildraufsicht auf eine zweite Ausgestaltung eines Kühlgutträgers;

Fig. 4 eine Teildraufsicht auf eine dritte Ausgestaltung eines Kühlgutträgers;

Fig. 5 einen Schnitt entlang der Linie V-V aus Fig. 4;

Fig. 6 eine Teildraufsicht auf eine vierte Ausgestaltung eines Kühlgutträgers; und

Fig. 7 einen Schnitt durch den Kühlgutträger der Fig. 6 entlang der Linie VII-VII.

Fig. 1 zeigt eine perspektivische Ansicht eines erfindungsgemäßen Kältegeräts bei geöffneter Tür 7. Bei dem dargestellten Kältegerät handelt es sich um eine Kühl-Gefrierkombination mit oben liegendem Kühlfach 1 und unten liegendem Gefrierfach 2. Obwohl grundsätzlich auch auf das Gefrierfach 2 anwendbar, wird die Erfindung im Folgenden nur im Hinblick auf das Kühlfach 1 beschrieben.

Das Kühlfach 1 ist durch an den Seitenwänden 3 des Gehäuses aufgehängte Kühlgutträger 4 in eine Mehrzahl von Teilfächern oder Regionen 5, 5' unterteilt. Die zwei zu unterst gelegenen Regionen 5' sind jeweils durch einen Auszugkasten 18 begrenzt, die darüber liegenden Regionen 5 sind zur Tür 7 hin offen. Sie sind durch eine in der Figur nicht sichtbaren, hinter der Rückwand 6 des Kühlfachs 1 in Höhe der Region 5 angeordneten Verdampfer gekühlt. In jeder dieser Regionen 5 existiert ein nichtverschwendender Temperaturgradient von einer kältesten Stelle an der Rückwand 6 zu einer wärmsten Stelle in der Nähe der Tür 7. Da die kalte Luft im Kühlfach 1 dazu neigt, abzusinken, sind die tiefer liegenden Regionen 5 im Allgemeinen kälter als die höheren, d.h. die globale Temperaturdifferenz zwischen dem wärmsten und dem kältesten Punkt des gesamten Kühlfachs 1 ist größer als die jeweils in den einzelnen Regionen 5 bestehenden Temperaturdifferenzen.

Eine Gruppe von vergleichsweise warmen Regionen 5" ist durch an der Innenseite der Tür 7 montierte kastenförmige Türabsteller 8 als Kühlgutträger gebildet.

Jeder Region 5 ist jeweils eine Flüssigkristalltemperaturanzeige 9 zugeordnet, die jeweils an der Vorderkante eines Rahmens desjenigen Fachbodens 4 angeordnet ist, der die betreffende Region 5 nach unten hin abschließt. Die Temperaturanzeige 9 ist somit zwar zur darunter liegenden Region eng benachbart, die Temperatur, der sie ausgesetzt ist, ist jedoch repräsentativ für die über den Fachboden 4 liegende Region, da bei geschlossener Tür kalte Luft aus der betreffenden Region über die Vorderkante des Fachbodens hinweg nach unten fließt.

Fig. 2 zeigt eine Draufsicht auf einen Fachboden 4 als erstes Ausführungsbeispiel für einen Kühlgutträger gemäß der Erfindung. Der Fachboden ist im Wesentlichen aufgebaut aus einer Platte 10 aus Sicherheitsglas, um deren Umfang herum ein Rahmen 11 aus Kunststoff einteilig angespritzt ist. Von den seitlichen Flanken des Rahmens 11 stehen in an sich bekannter Weise jeweils ein Steg 12 und ein Zapfen 13 ab, die dazu dienen, den Fachboden in Nuten an den Seitenwänden 3 des Kühlfachs herausziehbar abzustützen. Eine der Tür zugewandte Vorderkante 14 des Rahmens 11 ist pultähnlich abgeschrägt, wobei an der schrägen Oberfläche 15 der Vorderkante 14 eine Flüssigkristalltemperaturanzeige 9 angebracht ist. Die Anzeige 9 ist bei dieser Ausgestaltung durch Stege 16 in eine Vielzahl von Feldern 17 unterteilt, die jeweils, zwischen Folien eingeschlossen, eine Flüssigkristallzusammensetzung mit einer anderen Farbsprungtemperatur aufweisen. Üblicherweise erscheinen temperaturempfindliche Flüssigkristallzusammensetzungen bei ihrer Sprungtemperatur grün, darunter rötlich und darüber blau. Ein Benutzer kann die Temperatur einer Region anhand der Lage des grünen Feldes 17 in der Anordnung der Anzeige 9 oder anhand der Zahl von rötlichen oder blauen Feldern mit einem Blick erfassen und daran die Eignung einer Region für die Aufbewahrung eines bestimmten Typs von Kühlgut wie etwa Gemüse, Milchprodukte oder Fleischwaren schnell erkennen.

Fig. 3 zeigt eine Draufsicht auf eine zweite Ausgestaltung eines Fachbodens 4, bei der die Temperaturanzeige 9 eine kontinuierliche Anzeigezone aufweist, deren Flüssigkristallzusammensetzung von links nach rechts variiert, so dass sich in Abhängigkeit von der Temperatur, der die Anzeige ausgesetzt ist, eine Grenze 19 zwischen blauem und rötlichem Bereich kontinuierlich mit der Temperatur über die Anzeigezone hinweg verschiebt. Da bei dieser Ausgestaltung die Anzeigezone nicht in einzelne Felder unterteilt ist, kann ein Benutzer die Temperatur bzw. die Eignung einer Region 5 für einen bestimmten Typ von Kühlgut nicht ohne Weiteres aus der Zahl der Felder in einer bestimmten Farbe folgern; statt dessen ist der Rahmen 11 neben der Temperaturanzeige 9 mit einer Reihe von Referenzmarken 20 versehen, so dass ein Benutzer aus der Lage der Grenze 19 in Bezug auf Referenzmarken 20 auf die Eignung der betreffenden Region für ein bestimmtes Kältegerät schließen kann.

Selbstverständlich kann die Temperaturanzeige 9 auch, wie in Fig. 4 gezeigt, mit einer Temperaturskala versehen sein, beispielsweise in Form von zifferförmigen Fenstern 21 in einer undurchsichtigen Deckschicht, durch die hindurch das Flüssigkristallmaterial sichtbar sind, und die es einem Benutzer erlauben, die Temperatur der betreffenden Region 5 quantitativ abzulesen.

Fig. 5 zeigt schematisch einen Schnitt durch die Vorderkante 14 des Rahmens 11 und die von diesem eingefasste Glasplatte 10 entlang der Linie V-V aus Fig. 4, wobei sich versteht, das ein entsprechender Schnitt bei den Ausgestaltungen der Figs. 2 und 3 die gleiche Form haben könnte. Die an die Glasplatte 10 angespritzte Vorderkante 14 umschließt diese materialschlüssig. Die Temperaturanzeige 9 ist in einer Vertiefung 22 an der schräg nach oben gerichteten Oberfläche 15 der Vorderkante 14 eingelassen. Sie ist an der Innenseite einer starren Scheibe 23, z.B. aus transparentem Kunststoff, angebracht, die durch Umspritzen mit dem Material des Rahmens 11 entlang ihrer Ränder in das Material eingefasst ist und so die Anzeige 9 sicher und geschützt hält.

Die Figs. 6 und 7 zeigen eine vierte Ausgestaltung eines Fachbodens 4 in einer partiellen Draufsicht bzw. im Schnitt entlang der Linie VIII-VII aus Fig. 6. Wie im Falle der Fig. 2 weist der Fachboden eine Glasplatte 10 auf, die jedoch im vorliegenden Fall nicht mit einem Rahmen umspritzt ist, sondern an deren vordere und (nicht gezeigte) hintere Kante jeweils ein extrudiertes Profil als ein Rahmenelement aufgesteckt ist. Das die Vorderkante 14 bildende Profil hat an seiner der Glasplatte 10 zugewandten Rückseite eine Nut 24, in die die Glasplatte 10 einschiebbar ist, wobei ein elastischer Gummi- oder Schaumstoffstreifen 25, der an einem die Nut 24 begrenzenden unteren Schenkel 26 der Vorderkante 14 befestigt ist, elastisch zusammengedrückt ist, so dass er die Oberseite der Glasplatte 10 flächig gegen den gegenüberliegenden oberen Schenkel 27 drückt. Der großflächige Kontakt erlaubt einen guten Wärmeübergang zwischen der Glasplatte 10 und der Vorderkante 14, so dass auch die Glasplatte 10 noch als Wärmepuffer für die Flüssigkristalltemperaturanzeige 9 dienen kann, die auf die schräge Oberfläche 15 der Vorderkante 14 aufgeklebt ist.

Die Temperaturanzeige 9 ist bei diesem vierten Ausführungsbeispiel dieselbe wie beim dritten Ausführungsbeispiel, da es bei einem extrudierten Profil vergleichsweise aufwändig ist, Merkmale wie die Stege 12 oder die Referenzmarken 20 auszubilden, die das Ablesen der Anzeige 9 erleichtern.

## Patentansprüche

1. Kühlgutträger (4) für ein Kältegerät mit einer Flüssigkristalltemperaturanzeige (9), die eine Flüssigkristallzusammensetzung mit temperaturabhängig veränderlicher Farbe aufweist, **dadurch gekennzeichnet, dass** ein tragendes Element (11, 14) des Kühlgutträgers (4) als ein Wärmepuffer fungiert, an dem die Flüssigkristalltemperaturanzeige (9) flächig befestigt ist.

2. Kühlgutträger nach Anspruch 1, **dadurch gekennzeichnet, dass** der Wärmepuffer durch einen an eine Platte (10) des Kühlgutträgers montierten Rahmen (11) gebildet ist.

3. Kühlgutträger nach Anspruch 2, **dadurch gekennzeichnet, dass** die Flüssigkristalltemperaturanzeige an einer schräg zur Platte (10) orientierten Außenseite (15) des Rahmens (11) angebracht ist.

4. Kühlgutträger nach Anspruch 2 oder 3, **dadurch gekennzeichnet, dass** ein die Flüssigkristalltemperaturanzeige tragender Teil (14) des Rahmens (11) ein Extruderprofil ist.

5. Kühlgutträger nach Anspruch 2 oder 3, **dadurch gekennzeichnet, dass** der Rahmen (11) einteilig an die Platte angespritzt ist.

6. Kühlgutträger nach einem der Ansprüche 1, 2, 3 und 5, **dadurch gekennzeichnet, dass** die Flüssigkristalltemperaturanzeige (9) mit dem tragenden Element (11) hinterspritzt ist.

7. Kühlgutträger nach einem der vorhergehenden Ansprüche, **dadurch gekennzeichnet, dass** die Flüssigkristalltemperaturanzeige (9) in eine Mehrzahl von diskreten Elementen (17) mit unterschiedlichen Farbwechseltemperaturen gegliedert ist.

8. Kühlgutträger nach einem der Ansprüche 1 bis 6, **dadurch gekennzeichnet, dass** die Flüssigkristalltemperaturanzeige (9) eine Anzeigezone umfasst, in der eine Übergangszone (19) zwischen einer Niedrigtemperaturfarbe und einer Hochtemperaturfarbe temperaturabhängig kontinuierlich beweglich ist.

9. Kühlgutträger nach Anspruch 8, **dadurch gekennzeichnet, dass** an dem tragenden Element Referenzmarken (20) benachbart zu der Anzeigezone ausgebildet ist.

10. Kältegerät mit einem von einem wärmeisolierenden Gehäuse umschlossenen Innenraum, **dadurch gekennzeichnet, dass** in dem Innenraum wenigstens ein Kühlgutträger (4) nach einem der vorhergehenden Ansprüche angebracht ist.

## Claims

1. Cooling stock support (4) for a refrigerating appliance with a liquid crystal temperature display (9), which has a liquid crystal composition with a temperature-dependently variable colour, **characterised in that** a supporting element (11, 14) of the cooling stock support (4) functions as a heat buffer to which the liquid crystal temperature display (9) is attached over an area.

2. Cooling stock support according to claim 1, **characterised in that** the heat buffer is formed by a frame (11) mounted on a plate (10) of the cooling stock support.

3. Cooling stock support according to claim 2, **characterised in that** the liquid crystal temperature display is mounted on an outer side (15), which is oriented at an angle with respect to the plate (10), of the frame (11).

4. Cooling stock support according to claim 2 or 3, **characterised in that** a part (14) of the frame (11) supporting the liquid crystal temperature display is an extruded profile member.

5. Cooling stock support according to claim 2 or 3, **characterised in that** the frame (11) is injection-moulded integrally with the plate.

6. Cooling stock support according to any one of the claims 1, 2, 3 and 5, **characterised in that** the liquid crystal temperature display (9) is injection-moulded at the back with the supporting element (11).

7. Cooling stock support according to any one of the preceding claims, **characterised in that** the liquid crystal temperature display (9) is divided into a plurality of discrete elements (17) with different colour change temperatures.

8. Cooling stock support according to any one of claims 1 to 6, **characterised in that** the liquid crystal temperature display (9) comprises a display zone in which a transition zone (19) between a low-temperature colour and a high-temperature colour is continuously movable in dependence on temperature.

9. Cooling stock support according to claim 8, **characterised in that** reference marks (20) are formed at the supporting element adjacent to the display zone.

10. Refrigerating appliance with an interior space enclosed by a thermally insulating housing, **characterised in that** at least one cooling stock support (4) according to any one of the preceding claims is mounted in the interior space.

## Revendications

1. Support pour produits à réfrigérer (4) pour un appareil de réfrigération comprenant un affichage de température à cristaux liquides (9), qui présente une composition de cristaux liquides ayant une couleur se modifiant en fonction de la température, **caractérisé en ce qu'**un élément porteur (11, 14) du support pour produits à réfrigérer (4) sert de tampon de chaleur sur lequel l'affichage de température à cristaux liquides (9) est fixé en nappe.

2. Support pour produits à réfrigérer selon la revendication 1, **caractérisé en ce que** le tampon de chaleur est formé par un cadre (11) monté sur une plaque (10) du support pour produits à réfrigérer.

3. Support pour produits à réfrigérer selon la revendication 2, **caractérisé en ce que** l'affichage de température à cristaux liquides est installé sur un côté extérieur (15) du cadre (11), orienté de manière inclinée par rapport à la plaque(10).

4. Support pour produits à réfrigérer selon la revendication 2 ou 3, **caractérisé en ce qu'**une partie (14) du cadre (11), portant l'affichage de température à cristaux liquides, est un profilé extrudé.

5. Support pour produits à réfrigérer selon la revendication 2 ou 3, **caractérisé en ce que** le cadre (11) est injecté d'une seule pièce sur la plaque.

6. Support pour produits à réfrigérer selon l'une quelconque des revendications 1, 2, 3 et 5, **caractérisé en ce que** l'affichage de température à cristaux liquides (9) est injecté par l'arrière avec l'élément porteur (11).

7. Support pour produits à réfrigérer selon l'une quelconque des revendications précédentes, **caractérisé en ce que** l'affichage de température à cristaux liquides (9) est divisé en une pluralité d'éléments discrets (17) ayant différentes températures de changement de couleur.

8. Support pour produits à réfrigérer selon l'une quelconque des revendications 1 à 6, **caractérisé en ce que** l'affichage de température à cristaux liquides (9) comprend une zone d'affichage dans laquelle une zone de transition (19) entre une couleur de basse température et une couleur de température élevée est mobile de manière continue en fonction de la température.

9. Support pour produits à réfrigérer selon la revendication 8, **caractérisé en ce que** des marques de référence (20) voisines à la zone d'affichage sont réalisées sur l'élément porteur.

10. Appareil de réfrigération comprenant un espace intérieur entouré d'un boîtier calorifugé, **caractérisé en ce qu'**au moins un support pour produits à réfrigérer (4) selon l'une quelconque des revendications précédentes est installé dans l'espace intérieur.
